# EUROPÄISCHE PATENTSCHRIFT

(11) **EP 1 816 281 B1**
(45) Veröffentlichungstag und Bekanntmachung des Hinweises auf die Patenterteilung: **11.08.2010**
(21) Anmeldenummer: 07001803.1
(22) Anmeldetag: 27.01.2007
(51) Int. Cl.: E04F 10/08, E06B 7/084

(54) **Lamellenanordnung für Gebäudefassaden und dergleichen**
Louvre system for facades of buildings and the like
Ensemble de lamelles pour façades de bâtiment et similaires

(30) Priorität: 06.02.2006 DE 102006005238
(43) Veröffentlichungstag der Anmeldung: 08.08.2007
(73) Patentinhaber: NORSK HYDRO ASA, 0257 Oslo 2 (NO)
(72) Erfinder: Brüderl, Dietmar, 88451 Detingen (DE); Ficht, Francis, 89073 Ulm (DE); Jiaxian, Xu, 89077 Ulm (DE)
(74) Vertreter: Dziewior, Joachim

(56) Entgegenhaltungen:
- EP-A- 1 471 207
- WO-A-03/008751
- GB-A- 2 370 598
- US-A- 3 004 306

## Beschreibung

Die Erfindung betrifft eine aus mehreren vorzugsweise parallel zueinander verlaufenen Lamellen bestehende Lamellenanordnung für Gebäudefassaden, auskragende Vorsprünge an Gebäuden, verglaste Dächer und dergleichen, wobei die Lamellen über Halteelemente an der Gebäudestruktur befestigbar sind und vorzugsweise als Hohllamellen ausgebildet sind und die Halteelemente zwei die Lamelle von ihrer Schmalseite her gabelförmig umgreifende Haltebügel aufweist, wobei die beiden Haltebügel über einen mit einer oder mehreren Befestigungsbohrungen versehenen Anschlußsteg miteinander verbunden sind.

Derartige Lamellenanordnungen sind in vielfältigen Ausführungsformen bekannt und dienen dazu, insbesondere in verglasten Bereichen Abschattungen gegen die Sonneneinstrahlung vorzunehmen. Dabei werden in der Regel zunächst die Halteelemente an den vorgesehenen Stellen angebracht, anschließend die Lamellen selbst in die Halteelemente eingesetzt und dort vorzugsweise über zuvor in die Lamellen gebohrte Löcher mittels Schrauben befestigt.

So beschreibt die US 3004306 A eine Lamellenanordnung der eingangs genannten Art, bei der; um die Lamellen an den Halteelementen befestigen zu können, in die Lamelle ein Stab eingeschoben ist, der mit Gewindebohrungen versehen ist, die zu korrespondierenden Bohrungen in der Lamelle fluchten müssen. Dies bedeutet zunächst, dass die Gewindebohrungen in dem Stab und die Durchgangslöcher in den Lamellen genau zueinander ausgerichtet sein müssen. Desweiteren muss der Stab bei der Montage in seiner Längsrichtung genau positioniert sein, damit überhaupt die Möglichkeit besteht, die zur Befestigung erforderliche Schraube einzudrehen.

Diese Lamellenanordnung ist ferner dafür vorgesehen, auf einer Rahmenanordnung angebracht zu werden, so dass der Abstand der Gewindebohrungen im Stab bzw. der Durchgangsbohrungen in der Lamelle hierauf ausgerichtet sein muss. Dies bedeutet, dass die Halteelemente in der Praxis genau vorgegebene Abstände voneinander einhalten müssen, um eine Befestigung der Lamellen überhaupt zu ermöglichen.

In der Praxis werden jedoch meist zunächst die Halteelemente montiert, deren Abstände entweder variabel sein können oder aber - bei einem vorgegebenen Raster wie bei der US 3004306A - aufgrund von Toleranzen bei der Anbringung jedenfalls so weit von ihrer vorgesehenen Lage abweichen können, dass eine Befestigung wie dort mit vorgegebenen Durchgangs- und Gewindebohrungen nicht mehr möglich ist.

Im Sinne einer variableren Befestigungsmöglichkeit der Halteelemente schlägt daher die GB 2370598A eine hinterschnittene Nut vor, in welcher der Kopf einer der Verschraubung mit dem Halteelement dienenden Schraube in Längsrichtung der Lamelle verschiebbar angeordnet ist. Der Aufbau ist dort jedoch so gewählt, dass die Lamelle aus zwei Hälften aufgebaut ist, die durch Rastverbindungen mit einander verbunden sind. Das Halteelement steht hierbei nur mit einer der beiden Lamellenhälften in Verbindung, wobei die zweite Lamellenhälfte in ihrer Länge so bemessen sein muss, dass sie zwischen die Halteelemente eingepasst ist. Ist daher der Abstand der Halteelemente an dem Gebäude variabel, so muss die zweite Lamellenhälfte passend abgelängt werden, so dass diese genau zwischen die Halteelemente passt. Derartige Materialbearbeitungen sind bei der Montage jedoch unerwünscht und im Übrigen sehr zeitaufwendig. Ungeachtet dessen ist die Montage erschwert, da die Befestigung zwischen der einen Lamellenhälfte und dem Halteelement über eine Schraube mit zugehöriger Gewindemutter erfolgt, wodurch insoweit ein erhöhter Aufwand entsteht, als mehrere Teile zu handhaben und miteinander in Verbindung zu bringen sind.

Der Erfindung liegt die Aufgabe zugrunde, eine Lamellenanordnung der eingangs genannten Art so zu verbessern, dass die Montage der Lamellen vereinfacht vorgenommen werden kann, insbesondere keine Bohrungen vor Ort oder fabrikmäßig an den Lamellen eingebracht werden müssen.

Diese Aufgabe wird nach der Erfindung dadurch gelöst, dass die Lamellen jeweils an wenigstens ihrer einen Schmalseite mit einem sich über ihre gesamte Länge erstreckenden nutförmigen Schraubkanal für ein oder mehrere durch die Befestigungsbohrung einzusetzende Befestigungselemente versehen sind.

Der durch die Erfindung erreichte Vorteil besteht im wesentlichen darin, dass die Halteelemente an der Gebäudestruktur angebracht werden können, ohne dass hinsichtlich des Anbringungsortes Vorgaben in Form von vorgebohrten Löchern an den Lamellen berücksichtigt werden müssen. Vielmehr besteht durch den Schraubkanal die Möglichkeit, die Lamelle über deren gesamte Länge an beliebigem Ort mit dem Halteelement zu verschrauben. Dies ermöglicht insbesondere auch nachträglich eine Ausrichtung der Lamelle in ihrer Längsrichtung bezüglich den benachbarten Lamellen unabhängig vom Anbringungsort der Halteelemente.

Gemäß einer bevorzugten Ausführungsform der Erfindung sind die Befestigungselemente von selbstschneidenden oder selbstfurchenden Schrauben gebildet. Dadurch wird zudem ein sicherer Halt des Befestigungselements im Schraubkanal gewährleistet.

Weiter ist im Rahmen der Erfindung insbesondere zur Vermeidung einer Verschmutzung des Schraubkanals sowie aus dekorativen Gründen vorgesehen, dass in dem Schraubkanal eine Dicht- und Deckleiste aus EPDM, Kunststoff oder dergleichen eingesetzt ist. Diese Dichtleiste kann sich dabei über die gesamte Länge der Lamelle erstrecken, da das Befestigungselement das für die Dichtleiste vorgesehene Material ohne weitere durchstößt.

Um einen hinreichenden Halt der Dichtleiste zu gewährleisten, hat es sich als vorteilhaft herausgestellt, wenn der Schraubkanal an wenigstens einer seiner beiden Nutwände mit einer Rastausnehmung für einen Klemmvorsprung der Dichtleiste versehen ist.

Um das Befestigungselement auf einfache Weise in den Schraubkanal einbringen zu können, der ja üblicherweise zur Fassadenfläche bzw. zur Wand der Gebäudestruktur weist, ist es von Vorteil, wenn die Haltelemente mit einem Anschlußfuß zur Befestigung an der Gebäudestruktur versehen sind und die Haltebügel schwenkbar gegenüber dem Anschlußfuß ausgebildet sind. Dann können die Haltebügel zunächst in eine Stellung verschwenkt werden, in der die Anbringung des Befestigungselements einfach möglich ist, um anschließend die befestigte Lamelle in die gewünschte Ausrichtung zu verschwenken. Dies hat darüber hinaus den Vorteil, die Schwenklage der Lamellen nachträglich einzustellen bzw. verändern zu können. Im übrigen besteht auch die Möglichkeit, den Haltebügel an der Lamelle zu befestigen und dann die gesamte Einheit einzuschwenken.

Hierzu ist es weiterhin von Vorteil, wenn die Haltegebügel gegenüber dem Anschlußfuß in beliebigen oder festgelegten Winkelschritten durch ein Feststellglied fixierbar sind.

Im folgenden wird die Erfindung an einem in der Zeichnung dargestellten Ausführungsbeispiel näher erläutert; es zeigen:
- Fig. 1: eine nur teilweise dargestellte, in ein Halteelement eingesetzte Lamelle,
- Fig. 2: eine Detaildarstellung der Lamelle.

Die in der Zeichnung dargestellte Lamelle 1 ist vorgesehen zur Anbringung an Gebäudefassaden 2, auskragenden Vorsprüngen an Gebäuden, verglasten Dächern und dergleichen, wobei in der Regel mehrere vorzugsweise parallel zueinander verlaufende Lamellen 1 gemeinsam eine Lamellenanordnung bilden. Die Lamellen 1 sind dabei über Haltelemente 3 an der Gebäudestruktur 2 befestigt, wie sich dies aus Fig. 1 ersehen läßt.

Im einzelnen sind die Lamellen 1 vorzugsweise als Hohllamellen ausgebildet, besitzen also beispielsweise einen linsenförmigen Querschnitt. Die Halteelemente 3 weisen zwei die Lamelle 1 von ihrer Schmalseite her gabelförmig umgreifende Haltebügel 4 auf, wobei die beiden Haltebügel 4 über einen Anschlußsteg 5 miteinander verbunden sind. Im Anschlußsteg 5 ist eine Befestigungsbohrung zum Anschluß der Lamelle 1 vorgesehen. Dazu weist die Lamelle 1 an ihrer einen Schmalseite 1.1 einen sich über ihre gesamte Länge erstreckenden, nutförmigen Schraubkanal 6 auf, der zum Eingriff eines sich durch Befestigungsbohrungen erstreckende Befestigungselemente 7 vorgesehen ist. Üblicherweise wird als Befestigungelement 7 eine selbstschneidende oder selbstfurchende Schraube verwendet.

Wie sich aus der Detaildarstellung nach Fig. 2 ergibt, ist in den Schraubkanal eine Dicht- und Deckleiste 8 aus EPDM, Kunststoff oder dergleichen eingesetzt, so dass eine Verschmutzung des Schraubkanals 6 vermieden wird. Um die Dichtleiste 8 im Schraubkanal 6 sicher zu fixieren, weisen die beiden Nutwände des Schraubkanals 6 jeweils eine flache Rastausnehmung 9 auf, in die ein Klemmvorsprung der Dichtleiste 8 eingreift.

Die Halteelemente 3 selbst sind mit einem Anschlußfuß 10 zur Befestigung an der Gebäudestruktur 2 versehen, wobei die Haltebügel 4 schwenkbar gegenüber dem Anschlußfuß 10 ausgebildet sind. Dadurch besteht die Möglichkeit, insbesondere zur Befestigung der Lamelle 1 die beiden Haltebügel 4 aus der in der Zeichnung dargestellten Lage in eine senkrecht nach unten weisende Lage zu verstellen, so dass das Befestigungselement 7 problemlos von oben her eingeschraubt werden kann.

Diese schwenkbare Ausbildung der Haltebügel 4 hat darüber hinaus den Vorteil, dass nachträglich eine Ausrichtung der Lamelle 1 hinsichtlich der örtlichen Bedürfnisse vorgenommen werden kann, wobei insbesondere auch die Möglichkeit besteht, diese Winkeleinstellung nächträglich zu verändern. Hierzu ist vorgesehen, dass die Haltebügel 4 gegenüber dem Anschlußfuß 10 in beliebigen oder festgelegten Winkelschritten durch ein Feststellglied 11 fixierbar sind.

## Patentansprüche

1. Aus mehreren vorzugsweise parallel zueinander verlaufenen Lamellen bestehende Lamellenanordnung für Gebäudefassaden, auskragende Vorsprünge an Gebäuden, verglaste Dächer und dergleichen, wobei die Lamellen (1) über Halteelemente (3) an der Gebäudestruktur (2) befestigbar sind und vorzugsweise als Hohllamellen ausgebildet sind und die Halteelemente (3) zwei die Lamelle (1) von ihrer Schmalseite (1.1) her gabelförmig umgreifende Haltebügel (4) aufweist, wobei die beiden Haltebügel (4) über einen mit einer oder mehreren Befestigungsbohrungen versehenen Anschlußsteg (5) miteinander verbunden sind, **dadurch gekennzeichnet, dass** die Lamellen (1) jeweils an wenigstens ihrer einen Schmalseite (1.1) mit einem sich über ihre gesamten Länge erstreckenden nutförmigen Schraubkanal (6) für ein oder mehrere durch die Befestigungsbohrung einzusetzende Befestigungselemente (7) versehen sind.

2. Lamellenanordnung nach Anspruch 1, **dadurch gekennzeichnet, dass** die Befestigungselemente (7) von selbstschneidenden Schrauben gebildet sind.

3. Lamellenanordnung nach Anspruch 1 oder 2, **dadurch gekennzeichnet, dass** in den Schraubkanal (6) eine Dicht- und Deckleiste (8) aus EPDM, Kunststoff oder dergleichen eingesetzt ist.

4. Lamellenanordnung nach Anspruch 3, **dadurch gekennzeichnet, dass** der Schraubkanal (6) an wenigstens einer seiner beiden Nutwände mit einer Rastausnehmung (9) für einen Klemmvorsprung der Dichtleiste (8) versehen ist.

5. Lamellenanordnung nach einem der Ansprüche 1 bis 4, **dadurch gekennzeichnet, dass** die Halteelemente (3) mit einem Anschlußfuß (10) zur Befestigung an der Gebäudestruktur (2) versehen sind und die Haltebügel (4) schwenkbar gegenüber dem Anschlußfuß (10) ausgebildet sind.

6. Lamellenanordnung nach Anspruch 5, **dadurch gekennzeichnet, dass** die Haltebügel (4) gegenüber dem Anschlußfuß (10) in beliebigen oder festgelegten Winkelschritten durch ein Feststellglied (11) fixierbar sind.

## Claims

1. A louvre arrangement comprising a plurality of louvres which preferably extend parallel to each other for building facades, jutting projections on buildings, glazed roofs and the like, wherein the louvres (1) can be fixed to the building structure (2) by way of holding elements (3) and are preferably in the form of hollow louvres and the holding elements (3) have two holding clips (4) embracing the louvre (1) from its narrow side (1.1) in a fork configuration, wherein the two holding clips (4) are connected together by way of a connecting limb (5) provided with one or more fixing bores, **characterised in that** the louvres (1) are respectively provided at at least their one narrow side (1.1) with a groove-shaped screw passage (6) extending over the entire length thereof for one or more fixing elements (7) to be inserted through the fixing bore.

2. A louvre arrangement according to claim 1 **characterised in that** the fixing elements (7) are formed by self-tapping screws.

3. A louvre arrangement according to claim 1 or claim 2 **characterised in that** a sealing and cover strip (8) of EPDM, plastic or the like is inserted into the screw passage (6).

4. A louvre arrangement according to claim 3 **characterised in that** the screw passage (6) is provided at at least one of its two groove walls with a latching recess (9) for a clamping projection of the sealing strip (8).

5. A louvre arrangement according to one of claims 1 to 4 **characterised in that** the holding elements (3) are provided with a connection foot (10) for fixing to the building structure (2) and the holding clips (4) are adapted to be pivotable with respect to the connection foot (10).

6. A louvre arrangement according to claim 5 **characterised in that** the holding clips (4) can be fixed by a securing member (11) in any or definite angular steps with respect to the connection foot (10).

## Revendications

1. Ensemble de lamelles constitué de plusieurs lamelles, s'étendant de préférence parallèlement entre elles, pour façades de bâtiments, épaulements en encorbellement de bâtiments, toitures vitrées et similaires, les lamelles (1) pouvant être fixées à la structure du bâtiment (2) à l'aide d'éléments de retenue (3) et étant formées de préférence comme lamelles creuses et les éléments de retenue (3) présentant deux étriers de retenue (4) entourant les lamelles (1) en forme de fourche par leur côté étroit (1.1), les deux étriers de retenue (4) étant reliés entre eux à l'aide d'une nervure de raccordement (5) pourvue d'un ou plusieurs trous de fixation, **caractérisé en ce que** les lamelles sont pourvues sur au moins un de leurs côtés étroits (1.1) d'un canal de vissage (6) en forme de rainure s'étendant sur toute leur longueur pour un ou plusieurs éléments de fixation (7) à insérer à travers les trous de fixation.

2. Ensemble de lamelles suivant la revendication 1, **caractérisé en ce que** les éléments de fixation (7) sont formés par des vis autotaraudeuses.

3. Ensemble de lamelles suivant la revendication 1 ou 2, **caractérisé en ce qu'**une latte d'étanchéité ou de couverture (8) en EPDM, matière plastique ou similaire est placée dans le canal de vissage (6).

4. Ensemble de lamelles suivant la revendication 3, **caractérisé en ce que** le canal de vissage (6) est pourvu sur au moins une de ses deux parois de rainure d'un évidement de verrouillage (9) pour un épaulement de serrage de la latte d'étanchéité (8).

5. Ensemble de lamelles suivant l'une des revendications 1 à 4, **caractérisé en ce que** les éléments de retenue (3) sont pourvus d'un talon de raccordement (10) pour la fixation à la structure du bâtiment (2) et **en ce que** les étriers de retenue (4) sont formés de façon à pouvoir pivoter vis-à-vis du talon de raccordement (10).

6. Ensemble de lamelles suivant la revendication 5, **caractérisé en ce que** les étriers de retenue (4) peuvent être fixés par pas angulaires quelconques ou prédéfinis vis-à-vis du talon de raccordement (10) à l'aide d'un élément de fixation (11).
